# EUROPÄISCHE PATENTSCHRIFT

(11) **EP 1 046 500 B1**
(45) Veröffentlichungstag und Bekanntmachung des Hinweises auf die Patenterteilung: **28.08.2002**
(21) Anmeldenummer: 00106010.2
(22) Anmeldetag: 27.03.2000
(51) Int. Cl.: B41F 23/04

(54) **Kühl- und Befeuchtungseinheit für Rotationsdruckmaschinen**
Cooling and remoistening unit for rotary presses
Dispositif refroidisseur et de remouillage pour machines rotatives

(30) Priorität: 21.04.1999 DE 19918130
(43) Veröffentlichungstag der Anmeldung: 25.10.2000
(73) Patentinhaber: Heidelberger Druckmaschinen Aktiengesellschaft, 69115 Heidelberg (DE)
(72) Erfinder: De Vroome, Clemens Johannes Maria, 5835 BB Beugen (NL)

(56) Entgegenhaltungen:
- EP-A- 0 130 625
- EP-A- 0 396 173
- EP-A- 0 699 529
- EP-B- 0 627 311
- WO-A-94/04364
- DE-A- 2 947 785
- US-A- 3 198 199
- US-A- 3 647 525
- PATENT ABSTRACTS OF JAPAN vol. 1998, no. 13, 30. November 1998 (1998-11-30) -& JP 10 202839 A (TOKYO KIKAI SEISAKUSHO LTD;TONICHI INSATSU KK), 4. August 1998 (1998-08-04)
- PATENT ABSTRACTS OF JAPAN vol. 1997, no. 11, 28. November 1997 (1997-11-28) & JP 09 174815 A (TOPPAN PRINTING CO LTD), 8. Juli 1997 (1997-07-08)

## Beschreibung

Die vorliegende Erfindung bezieht sich auf eine Kühl- und Befeuchtungseinheit für Rotationsdruckmaschinen, insbesondere für Rotationsdruckmaschinen zur Verarbeitung von Materialbahnen.

In der EP 0 627 311 B1 ist eine Bahnkühlungsvorrichtung beschrieben, welche ein Gehäuse aufweist, das neben einem Trockner angeordnet ist und eine Anzahl darin enthaltener vertikal angeordneter Walzen umfaßt. Eine Papierbahn, welche den Trockner durch einen Schlitz verläßt, läuft direkt in das Gehäuse der Bahnkühlungsvorrichtung ein, wo sie von einer gekühlten Stützwalze, an die eine Preßwalze angestellt ist, umgelenkt wird, so daß der Bahnpfad im wesentlichen vertikal verläuft. Die Papierbahn wird anschließend einer Kühlwalze zugeführt, welche sie mit einem Umschlingungswinkel von etwa 90° umschlingt, und verläßt die Bahnkühlungsvorrichtung in horizontaler Bewegungsrichtung. Ebenso wie die Kühlwalze wird auch die gekühlte Stützwalze von der Papierbahn im wesentlichen mit einem Umschlingungswinkel von etwa 90° umschlungen. Weiterhin sind zwischen der gekühlten Stützwalze und der Kühlwalze Flüssigkeitsauftragswalzen angeordnet, welche die Papierbahn bei dem Durchlaufen der Bahnkühlungsvorrichtung befeuchten.

DE 44 35 275 A1 bezieht sich auf eine Vorrichtung und ein Verfahren für eine Materialbahn. Eine Vorrichtung zum Ableiten von Wärme von einer Bahn umfaßt eine Kühlwalze mit einer zylindrischen Mantelfläche. Die Bahn bewegt sich entlang eines Pfades, der sich teilweise um die Kühlwalze erstreckt. Zwischen den beiden Seitenteilen der Bahn erstreckt sich um einen Teil der zylindrischen Mantelfläche der Kühlwalze in Umfangsrichtung eine Düse. Durch den mittleren Teil der Düse wird ein Luftstrom gegen einen mittleren Teil der Bahn gerichtet und zwar oberhalb einer Stelle, wo die Bahn normalerweise mit der Kühlwalze in Kontakt kommt, um den mittleren Teil der Bahn durchzubiegen und diesen auf diese Weise in Kontakt mit der Kühlwalze zu bringen. Zu beiden Seiten des mittleren Teiles der Düse erstrecken sich seitliche Düsenteile, und zwar unterhalb der Stelle, wo der mittlere Teil der Bahn in Richtung der Kühlwalze durchgebogen wird. Dadurch wird eine Glättung in Querrichtung und entlang des mittleren Teiles der Bahn erzielt.

DE 197 10 124 A1 bezieht sich auf ein Verfahren und eine Vorrichtung zur Temperierung von Kühlwalzen. Die vorliegende Erfindung bezieht sich auf die Kühlung einer bedruckten oder beschichteten Materialbahn, welche insbesondere nach dem Offsetdruckverfahren bedruckt wurde und aus Papier besteht. Die Materialbahn hat nach dem Auftragen von Farbe eine Heizzone passiert und wird über eine Vielzahl von Kühlwalzen eines Kühlwalzenstandes geführt. Dabei ist der Fluß des Kühlmediums durch die Kühlwalzen eines Kühlwalzenstandes durch zwei verschiedene Kühlkreisläufe unterschiedlichen Temperaturniveaus erzeugt und entgegen der Bahnlaufrichtung einer Materialbahn über die Kühlwalzen gerichtet. In dieser Ausführungsform sind die Kühlwalzen in konventioneller Weise recht viel Bau- und Stellfläche beanspruchend angeordnet und nur zwei der Kühlwalzen sind übereinanderliegend angeordnet.

EP 0 627 311 B1 bezieht sich auf eine Bahnkühlungsvorrichtung. Die Vorrichtung gemäß dieser Veröffentlichtung ermöglicht eine Kühlung einer in einem Trockner einer Rollendruckmaschine erhitzten Bedruckstoffbahn mit einer dem Trockner nachgeordneten und die Bedruckstoffbahn führenden Stützwalze oder Wendeeinrichtung. Mittels einer zweiten der Stützwalze oder Wendeeinrichtung nachgeordneten und die Bedruckstoffbahn führenden Walze mit einer ersten Flüssigkeitsauftragswalze zum Auftragen von Flüssigkeit auf eine erste Seite der Bedruckstoffbahn sowie einer zweiten Flüssigkeitsauftragswalze zum Auftrag von Flüssigkeit auf eine zweite Seite der Bedruckstoffbahn. Die Flüssigkeitsauftragswalzen sind aufeinander gegenüberliegenden Seiten der Bedruckstoffbahn zwischen der Stützwalze oder der Wendeeinrichtung und der zweiten Walze angeordnet. Gemäß der offenbarten Vorrichtung sind die Flüssigkeitsauftragswalzen zusammen einem zwischen der Stützwalze oder Wendeeinrichtung und der zweiten Walze verlaufenden Bedruckstoffbahnabschnitt zugeordnet und versetzt zueinander angeordnet. Sie erzeugen eine Druckkontakt längs einer Kontaktfläche auf die Bedruckstoffbahn in der Weise, daß eine Benetzung der Bedruckstoffbahnoberflächen erfolgen kann.

Mittels dieser vorgestellten Lösung jedoch gemäß EP 0 627 311 B 1 kann nur eine begrenzte Anzahl von Kühlwalzen in einem Kühlwalzenstand aufgenommen werden, wodurch die Kühleffektivität der Einrichtung begrenzt bleibt, wodurch eine niedrige Temperatur, mit der eine gekühlte Materialbahn die Vorrichtung gemäß EP 0 627 311 B1 verlassen sollte, schwierig zu erreichen ist.

Im Zuge der allgemeinen technischen Entwicklung im Druckbereich haben die Bahngeschwindigkeiten stetig zugenommen. Dadurch sind nunmehr längere Trockner und längere Kühlwalzeneinheiten notwendig geworden, um ein Trocknen der bedruckten Materialbahn und ein Abkühlen der erhitzten Materialbahn nach dem Trocknen innerhalb einer akzeptablen Zeitspanne zu erreichen. Aus der aufgezeigten Entwicklung ergibt sich das Problem, einerseits höhere Druckmaschinengeschwindigkeiten zu erreichen und andererseits die Längen von Trocknern bzw. Kühl- und Wiederbefeuchtungseinheiten innerhalb einer tolerierbaren Länge hinsichtlich der teuren Stellfläche in Druckereien zu halten.

Angesichts der vorgestellten Lösungen aus dem Stand der Technik und der sich abzeichnenden oben skizzierten Entwicklung liegt der Erfindung die Aufgabe zugrunde, die Länge einer Kühl- und Konditioniereinheit erheblich zu verkürzen und gleichzeitig die Kühleffektivität zu erhöhen.

Eine weitere Aufgabe der vorliegenden Erfindung liegt darin, die in einem Druckereibetrieb notwendige Aufstellfläche für eine solche Kühl- und Konditioniereinheit erheblich zu korrigieren. Schließlich soll mit der erfindungsgemäßen Lösung ein seitliches Verlaufen der Materialbahn während der Passage der Kühl- und Konditioniereinheit verhindert werden.

Gemäß der vorliegenden Erfindung werden die Aufgaben durch die Merkmale des Patentanspruches 1 gelöst.

Von den mit der erfindungsgemäßen Lösung einhergehenden vielfältigen Vorteilen ist besonders die Einsparung von Stellfläche in einem Druckereibetrieb zu erwähnen. Aufgrund der im wesentlichen vertikalen Anordnung einer Vielzahl von Kühlwalzen umschlingt die Bahn, deren Oberflächen in Umschlingungswinkeln zwischen 180° und 270°, wodurch ein sehr effektiver Wärmeübergang erzielbar ist. Da der Durchmesser der erfindungsgemäßen Kühlwalzen im Vergleich zu ihrer Breite relativ gering ist, kann eine hohe Bahnspannung aufrechterhalten werden, ohne daß es zusätzlicher Spanneinrichtungen wie zusätzliche Spannwalzen oder die Bahnspannung erhöhende Düsenanordnungen bedürfte. Da Grenzschichten fast vollständig von den Oberflächen der sich schnell bewegenden Materialbahn eliminiert werden konnten, läßt sich der Aufbau von Luftkissen und das damit einhergehende Auftreten von Kondensation auf den ersten Kühlwalzen weitgehend vermeiden.

Gemäß weiterer Ausgestaltungen des der Erfindung zugrundeliegenden Gedankens können die Kühlwalzen versetzt zueinander angeordnet sein, um der sie passierenden Materialbahn einen im wesentlichen bogenförmig verlaufenden Pfad aufzuprägen und hohe Umschlingungswinkel realisieren. Die Kühlwalzen gemäß der vorliegenden Erfindung können versetzt voneinander angeordnet werden und zwar sowohl in der Höhe versetzt als auch in bezug auf die Gehäuselänge versetzt zueinander. Durch die versetzte Anordnung und das Aufbringen eines im wesentlichen bogenförmigen Materialbahnpfades können hohe Umschlingungswinkel an den Kühlwalzen erreicht werden, wodurch sich ein besonders effektiver Wärmetransfer einstellt.

Optional kann die erfindungsgemäße Kühl- und Konditioniereinheit gemäß der vorliegenden Erfindung ein Konditionierwerk umfassen zum Aufbringen einer Flüssigkeit beispielsweise Feuchtigkeit oder Silikon auf einer oder beiden Seiten der das Konditionierwerk passierenden Materialbahn. Die Konditionierwalzen des Konditionierwerkes können einander gegenüberliegend angeordnet sein und entweder einen gemeinsamen Flüssigkeitsbehälter oder einen geteilten Flüssigkeitsbehälter aufweisen, um eine konstante Flüssigkeitszufuhr zu den vorgenannten Oberflächen zu ermöglichen.

Um eine möglichst hohe Bahnspannung während des Transfers einer Materialbahn durch die Kühl- und Konditioniereinheit zu gewährleisten, haben die erfindungsgemäßen Kühlwalzen einen relativ kleinen Durchmesser in bezug auf ihre Breite, i. e. zwischen 100 mm und 250 mm, vorzugsweise etwa 250 mm Durchmesser. Der relativ geringe Durchmesser der erfindungsgemäßen Kühlwalzen erlaubt das Aufrechterhalten eines hohen Zugkraftniveaus zwischen der Bahn und den Oberflächen der Kühlwalzen, wobei wenig Luft zwischen der Walzenoberfläche und der Bahn eingeschlossen ist. Dieses wiederum begünstigt den Wärmeübergangskoeffizienten und ermöglicht eine Eliminierung der Wellung der Bahn über die Bahnbreite hinweg während der Passage der Kühlwalzen in Bahnlaufrichtung.

Die Anordnung der erfindungsgemäßen Kühlwalzen übereinander innerhalb des Gehäuses, nützt dessen Bauhöhe sehr effektiv auf, verglichen mit den aus dem Stand der Technik bekannten Gehäusen. Das Ausnutzen der Höhe eines solchen an Stelle von dessen Länge erlaubt eine kurze Baulänge und damit wenig Stellfläche in dem Druckereibetrieb.

Da die erfindungsgemäße Kühl- und Konditioniereinheit relativ nahe am nachfolgenden Wendestangenüberbau untergebracht ist, ist nur eine geringe freie Wegstrecke für die Nachverdunstung von Lösemitteln möglich, was deren Nachversunstung zusätzlich einschränkt, sodaß das Bedienungspersonal keiner zusätzlichen Lösungsmittelbelastung der Atemluft ausgesetzt ist. Die erfindungsgemäße Kühl- und Konditioniereinheit kann einem Trockner einer Rotationsdruckmaschine sowohl für Akzidenzdruck als auch für farbigen Zeitungsdruck zugeordnet sein.

Die Erfindung wird im Zusammenhang mit der zugehörigen Zeichnung eingehender beschrieben, wobei in der Fig. 1 ein Längsschnitt durch eine erfindungsgemäße Kühl- und Konditioniereinheit dargestellt ist.

Die Kühl- und Konditioniereinheit 1 gemäß der vorliegenden Erfindung ist unmittelbar hinter dem Auslaß eines Trockners angeordnet. Der Trockner enthält eine entsprechende obere Trocknerzone und eine entsprechende untere Trocknerzone, zwischen denen sich eine Bahnlaufebene erstreckt. Die Kühl- und Konditioniereinheit 1 umfaßt eine erste Kühlwalze 8 mit einem Durchmesser 24. Die Materialbahn 7 von der entweder eine oder beide Seiten bedruckt sind, wird durch die erste Kühlwalze 8 um 90° abgelenkt und folgt einem sich abwärts erstreckenden Materialbahnpfad, welcher die Materialbahn 7 in Bahnlaufrichtung 9 führt. Im weiteren Verlauf dieses sich abwärts erstreckenden Teiles des Bahnlaufpfades ist optional eine Konditionierwerk 11 vorgesehen, welche das Aufbringen von Feuchtigkeit oder eines anderen Fluides wie beispielsweise Silikon auf eine oder beide Oberflächen der Materialbahn 7 erlaubt. Das Konditionierwerk 11 schließt zwei Konditionierwalzen 12 ein, die einander gegenüberliegend angeordnet sind. Jede der Konditionierwalzen 12 taucht in einen Flüssigkeitsbehälter ein und fördert von diesem einen dünnen Flüssigkeitsfilm auf die Materialbahn. Die Konditionierwalzen 12, entweder zum Aufbringen von Feuchtigkeit oder zum Aufbringen beispielsweise von Silikon, sind einander gegenüberliegend angeordnet, um einen gleichmäßigen Auftrag des Fluides zu erlauben. In der in Fig. 1 wiedergegebenen Bahnlaufpassage wird der Materialbahn 7 ein abwärts gerichteter Bahnverlauf aufgeprägt, innerhalb des abwärtsgerichteten Bahnverlaufs wird sie mit dem besagten Flüssigkeitsfilm versehen, wobei es zu keiner Bahnumlenkung zwischen der ersten Kühlwalze 8 und einer weiter stromab angeordneten Kühlwalze 14 kommt. Erst durch die Kühlwalze 14 wird der weitere Bahnpfad 12 wieder in einen sich aufwärts erstreckenden Bahnpfadteil umgelenkt, d. h. die Materialbahn 7 erfährt eine Umlenkung um etwa 180°.

An einer weiteren Kühlwalze 15 wird die Materialbahn um einen Winkel von etwa 180° abgelenkt. An einer weiteren Kühlwalze 16 wird die Materialbahn 7 um einen Winkel mehr als 180°, jedoch kleiner als 270° abgelenkt, wobei die Materialbahn 7 dieses Paar der Kühlwalzen in einer geneigten Richtung verläßt, wobei der Bahnpfad leicht aufwärts weisend verläuft. Zu einem weiteren Kühlwalzenpaar, bestehend aus den Kühlwalzen 17, 18, die etwa in derselben Konfiguration angeordnet sind wie die beiden vorhergehend beschriebenen Kühlwalzen 15, 16. Die Materialbahn 7 läuft auf die erste Kühlwalze 17 des besagten weiteren Kühlwalzenpaares ausgehend von ihrem geneigt verlaufenden Bahnpfad auf, wobei die Materialbahn 7 die Oberfläche dieser Kühlwalze 17 des weiteren Kühlwalzenpaars in einem Winkel zwischen 180° und 270° umschlingt. Danach, nachdem die Materialbahn 7 die Oberfläche der ersten Kühlwalze 17 des weiteren Kühlwalzenpaares 17, 18 passiert hat, läuft sie in einen geneigt verlaufenden Bahnpfadabschnitt ein, der sich zwischen der zweiten Kühlwalze 18 des besagten Kühlwalzenpaares und einer Kühlwalze 19 erstreckt.

Wie Fig. 1 weiterhin entnommen werden kann, wird die Materialbahn 7 während der Passage der Kühlwalzen 20, 21 in dargestellter Weise abgelenkt. Nachdem die Materialbahn 7 die Oberfläche der zweiten Kühlwalze 21 verlassen hat, verläuft die Materialbahn 7 in der Kühl- und Konditioniereinheit 1 in horizontaler Richtung.

Wie der Zeichnung weiterhin entnommen werden kann sind die Kühlwalzen 8, 14, 15, 16, 17, 18. 19. 20 und 21 allesamt in einer versetzten Konfiguration in bezug aufeinander angeordnet, wobei im Gehäuse 2 die erste Kühlwalze 8 näher am Einlauf der Materialbahn 7 in die Kühl- und Konditioniereinheit 1 angeordnet ist, verglichen mit den Kühlwalzen 15 und 16. Durch die erfindungsgemäße Anordnung der Kühlwalzen 14, 15, 16, 17, 18, 19, 20 und 21 in einer versetzten Konfiguration innerhalb des Gehäuses wird dessen Höhe 3 effektiv ausgenutzt, wobei eine Vielzahl von Kühlwalzen in einem kurzen Gehäuse 2 in bezug auf die Gehäuselänge 4 aufgenommen werden kann, wodurch das Gehäuse 2 eine minimale Stellfläche im Druckereibetrieb erfordert.

In vorteilhafter Weise kann die Höhe 3 des Gehäuses 2 zur Aufnahme für die Vielzahl von Kühlwalzen 8, 14, 15, 16, 17, 18, 19, 20 und 21 ausgenutzt werden. Da die Materialbahn die Kühl- und Konditioniereinheit 1 gemäß der vorliegenden Erfindung in nächster Nähe zu einem nachgeordneten Wendestangenüberbau verläßt, ist sie nur für einen sehr kurzen Weg der Umgebung ausgesetzt, wodurch nur ein minimaler Grenzschichtaufbau an beiden Seiten der sich frei bewegenden Materialbahn möglich ist.

Die Materialbahn verläßt die Kühl- und Konditioniereinheit 1 in einer im wesentlichen horizontal verlaufenden Richtung, um in einen Wendestangenüberbau einzutreten, der eine Längsfalzsektion eines Falzapparates oder einer Längsschneidesektion eines Wendestangenüberbaus vorgeschaltet ist, um eine Vielzahl von Bahnsträngen aus der Materialbahn 7 herzustellen.

Innerhalb des Gehäuses 2 ist die Vielzahl der Kühlwalzen 8, 14, 15, 16, 17, 18, 19, 20 und 21 derart beschaffen, daß sie einen relativ geringen Durchmesser 24, i. e. zwischen 130 mm und 200 mm im Vergleich zu bekannten Kühlwalzenanordnungen aufweisen. Dank des relativ großzügig bemessenen Umschlingungswinkels der Materialbahn 7 um die Kühlwalzen wird ein hoher Grad an Wärmeübergang erreicht. Da die Bahnspannung mit der die Materialbahn 7 transportiert wird sich aus der Gleichung
p[Pa] = σ [N/mm²] / R[mm] bestimmt, läßt ein kleiner Kühlwalzendurchmesser 24 eine relativ hohe Bahnspannung zu, die in der Materialbahn 7 während des Transportes herrscht. Ein hoher Grad von auf die Materialbahn ausgeübter Bahnspannung ermöglicht einen relativ engen Kontakt zwischen der Materialbahnoberfläche 7 und der Oberfläche einer entsprechenden Kühlwalze, welche die Materialbahn 7 gerade passiert. Somit werden die Bedingungen für einen optimalen Wärmeübergang verbessert. Durch auf diese Weise erhaltene hohe Bahnspannungen innerhalb der Materialbahn 7 lassen sich zusätzliche Bahnspannungswalzen oder Luftdüsen vermeiden. Da die Kühlwalzen gemäß der vorliegenden Erfindung hinsichtlich einer gewissen Massenträgheit optimiert sind, können diese innerhalb der Kühl- und Konditioniereinheit 1 lediglich aufgrund von Reibung angetrieben werden, so daß ein zusätzlicher Antrieb entfallen kann. Es ist jedoch optional möglich, eine oder eine Mehrzahl von den erfindungsgemäßen Kühlwalzen innerhalb der Kühl- und Konditioniereinheit 1 mit einem separaten Antriebsmotor anzutreiben.

Ein weiterer erfindungsgemäßer Vorteil ist dank des unmittelbaren Übergangs von der Materialbahn 7 vom Trocknerausgang in den Kühl- und Konditioniereinheitseingang 6 der Umstand, daß die Materialbahn 7 nicht der Umgebungsatmosphäre ausgesetzt wird. Dadurch können an den Oberflächen der Materialbahn 7 sich aufbauende Grenzschichten eliminiert werden. Die an den Oberflächen der Materialbahn 7 anhaftenden Grenzschichten haben den nachteiligen Effekt, daß sie ein Luftkissen zwischen der Oberfläche der ersten Kühlwalze 8, die am nächsten zum Trocknerausgang 6 angeordnet ist, ausbilden. Das Luftkissen wiederum hat eine nachteilige Ölkondensation auf deren Oberfläche zur Folge, welches ein Anlösen der Farbe auf der ersten Kühlwalze darstellt und eine Rückübertragung von auf der Oberfläche der ersten Kühlwalze abgelagerten Farbe bereits bedruckte Seite der Materialbahn zur Folge hat. Da die Materialbahn 7 bei der erfindungsgemäßen Vorrichtung während der Passage vom Trockner in die Kühl- und Konditioniereinheit 1 nicht der Umgebungsatmosphäre ausgesetzt ist, kann der Aufbau dieser schädlichen Luftkissen wirksam verhindert werden. Der geringe Durchmesser 24 der Kühlwalzen ermöglicht zudem das Aufrechterhalten einer relativ hohen Bahnspannung für engen Kontakt zwischen Bahn und den wärmeaustauschenden Oberflächen.

Mit hoher Bahnlaufgeschwindigkeit passiert die Materialbahn 7 die Kühl- und Konditioniereinheit 1, wobei die Materialbahn 7 eine Vielzahl von Kühlwalzen mit einem nur geringen Durchmesser 24 passiert. Der Durchmesser der Kühlwalzen ist relativ gering in bezug auf ihre Breite. Da die Vielzahl von Kühlwalzen 8, 14, 15, 16, 17, 18, 19, 20 und 21 in einer versetzten Konfiguration zueinander innerhalb des Gehäuses 2 angeordnet ist, kann auch eine Vielzahl von Kühlwalzen in dem Gehäuse 2 unter Ausnutzung von dessen Bauhöhe 3 untergebracht werden.

### BEZUGSZEICHENLISTE

- 1: Kühl- und Konditioniereinheit
- 2: Gehäuse
- 3: Höhe
- 4: Länge
- 5: Bahnlaufpfad
- 6: Kühl- und Konditioniereinheitseintritt
- 7: Bahn
- 8: erste Kühlwalze
- 9: Bahnlaufrichtung
- 10: Bahneinzugsvorrichtung
- 11: Konditionierwerk
- 12: Konditionierwalze
- 13: Kasten
- 14: Kühlwalze
- 15: Kühlwalze
- 16: Kühlwalze
- 17: Kühlwalze
- 18: Kühlwalze
- 19: Kühlwalze
- 20: Kühlwalze
- 21: Kühlwalze
- 22: Auslaufbereich
- 23: Auslaufwalze
- 24: Durchmesser

## Patentansprüche

1. Kühl- und Konditionereinheit (1) für eine Materialbahn, auf die an wenigstens einer Seite Farbe aufgetragen ist, mit einer Vielzahl von Kühlwalzen (8, 14, 15, 16, 17, 18, 19, 20, 21), die in einem Gehäuse (2) im wesentlichen vertikal übereinander angeordnet sind, und um welche die Materialbahn (7) entlang eines sich im wesentlichen vertikal erstreckenden Bahnpfades geführt ist, wobei die Kühl- und Konditioniereinheit (1) einem Trockner unmittelbar nachgeordnet ist, in der Weise, daß die Materialbahn (7) vom Trocknerausgang unmittelbar in den Eingang (6) der Kühl- und Konditioniereinheit (1) eintritt,
**gekennzeichnet durch**
eine erste Kühlwalze (8) mit einem Durchmesser (24) kleiner als 300 mm und dieser nachgeordnete weitere Kühlwalzen (14 bis 21) mit einem jeweiligen Durchmesser (24) kleiner als 300 mm, wobei die nachgeordneten weiteren Kühlwalzen (14 bis 21) derart angeordnet sind, daß die Materialbahn (7) diese in Umschlingungswinkeln zwischen 180° und 270° umschlingt.

2. Kühl- und Konditioniereinheit gemäß Anspruch 1,
**dadurch gekennzeichnet,**
**daß** das Gehäuse (2) der Kühl- und Konditioniereinheit (1) unmittelbar an das Gehäuse des vorgeordneten Trockners angrenzt.

3. Kühl- und Konditioniereinheit gemäß Anspruch 1,
**dadurch gekennzeichnet,**
**daß** das Gehäuse (2) der Kühl- und Konditioniereinheit (1) in das Gehäuse des Trockners integriert ist.

4. Kühl- und Konditioniereinheit gemäß einem der vorhergehenden Ansprüche,
**dadurch gekennzeichnet,**
**daß** die Kühlwalzen (8, 14, 15, 16, 17, 18, 19, 20, 21) versetzt zueinander angeordnet sind.

5. Kühl- und Konditioniereinheit gemäß Anspruch 4,
**dadurch gekennzeichnet,**
**daß** die Kühlwalzen (8, 14, 15, 16, 17, 18, 19, 20, 21) in bezug auf die Höhe (3) des Gehäuses (2) versetzt zueinander angeordnet sind.

6. Kühl- und Konditiniereinheit gemäß Anspruch 4 oder 5,
**dadurch gekennzeichnet,**
**daß** die Kühlwalzen (8, 14, 15, 16, 17, 18, 19, 20, 21) in bezug auf die Länge (4) des Gehäuses (2) versetzt zueinander angeordnet sind.

7. Kühl- und Konditioniereinheit gemäß einem der vorhergehenden Ansprüche,
**dadurch gekennzeichnet,**
**daß** die Kühlwalzen in einer im wesentlichen vertikal verlaufenden Ebene paarweise übereinanderliegend angeordnet sind.

8. Kühl- und Konditioniereinheit gemäß einem der vorhergehenden Ansprüche,
**dadurch gekennzeichnet,**
**daß** diese zwei einander gegenüberliegend angeordnete Konditionierwalzen (12) zum Auftrag eines Flüssigkeitsfilmes auf die Materialbahn (7) umfaßt.

9. Kühl- und Konditioniereinheit gemäß Anspruch 8,
**dadurch gekennzeichnet,**
**daß** die Konditionierwalzen (12) in Laufrichtung der Materialbahn gesehen zwischen der ersten Kühlwalze (8) und weiteren Kühlwalzen (14 - 21) angeordnet sind.

10. Kühl- und Konditioniereinheit nach einem der vorhergehenden Ansprüche,
**dadurch gekennzeichnet,**
**daß** zumindest ein Teil der Kühlwalzen (8, 14 - 21) motorisch angetriebene Walzen sind.

11. Kühl- und Konditioniereinheit nach einem der Ansprüche 1 bis 9,
**dadurch gekennzeichnet,**
**daß** zumindest ein Teil der Kühlwalzen (8, 14 -21) frei drehbare, nicht angetriebene Walzen sind.

12. Trockner zum Trocknen einer bedruckten Materialbahn (7) in einer Rollenrotationsdruckmaschine, mit einer Vielzahl von Kühlwalzen (8, 14 - 21), die im wesentlichen vertikal übereinander in der Weise angeordnet sind, daß die Materialbahn (7) entlang eines sich im wesentlichen vertikal erstreckenden Bahnpfades um die Kühlwalzen (8, 14 - 21) geführt ist,
**gekennzeichnet durch**
eine erste Kühlwalze (8) mit einem Durchmesser (24) kleiner als 300 mm und dieser nachgeordnete weitere Kühlwalzen (14 bis 21) mit einem jeweiligen Durchmesser (24) kleiner als 300 mm, wobei die erste Kühlwalze (8) und die weiteren Kühlwalzen (14 bis 21) im Gehäuse (2) des Trockners angeordnet sind und die nachgeordneten weiteren Kühlwalzen (14 bis 21) derart angeordnet sind, daß die Materialbahn (7) diese in Umschlingungswinkeln zwischen 180° und 270° umschlingt.

13. Trockner gemäß Anspruch 12,
**dadurch gekennzeichnet,**
**daß** dieser zwei einander gegenüberliegend angeordnete Konditionierwalzen (12) zum Auftrag eines Flüssigkeitsfilmes auf die Materialbahn (7) umfaßt.

## Claims

1. Cooling and conditioning unit (1) for a material web, to which ink is applied on at least one side, having a large number of cooling rolls (8, 14, 15, 16, 17, 18, 19, 21, 21), which are arranged in a housing (2) substantially vertically one above another, and around which the material web (7) is led along a web path extending substantially vertically, the cooling and conditioning unit (1) being arranged immediately downstream of a dryer in such a way that the material web (7) from the dryer outlet enters the inlet (6) of the cooling and conditioning unit (1) immediately, **characterized by** a first cooling roll (8) with a diameter (24) less than 300 mm and further cooling rolls (14 to 21) arranged downstream of the first and each having a respective diameter (24) of less than 300 mm, the further cooling rolls (14 to 21) arranged downstream being arranged in such a way that the material web (7) wraps around these at wrap angles between 180° and 270°.

2. Cooling and conditioning unit according to Claim 1, **characterized in that** the housing (2) of the cooling and conditioning unit (1) directly adjoins the housing of the dryer arranged upstream.

3. Cooling and conditioning unit according to Claim 1, **characterized in that** the housing (2) of the cooling and conditioning unit (1) is integrated into the housing of the dryer.

4. Cooling and conditioning unit according to one of the preceding claims, **characterized in that** the cooling rolls (8, 14, 15, 16, 17, 18, 19, 20, 21) are arranged to be offset with respect to one another

5. Cooling and conditioning unit according to Claim 4, **characterized in that** the cooling rolls (8, 14, 15, 16, 17, 18, 19, 20, 21) are arranged to be offset with respect to one another in relation to the height (3) of the housing (2).

6. Cooling and conditioning unit according to Claim 4 or 5, **characterized in that** the cooling rolls (8, 14, 15, 16, 17, 18, 19, 20, 21) are arranged to be offset with respect to one another in relation to the length (4) of the housing (2).

7. Cooling and conditioning unit according to one of the preceding claims, **characterized in that** the cooling rolls are arranged one above another in pairs in a plane running substantially vertically.

8. Cooling and conditioning unit according to one of the preceding claims, **characterized in that** this comprises two conditioning rolls (12) arranged opposite each other to apply a liquid film to the material web (7).

9. Cooling and conditioning unit according to Claim 8, **characterized in that** the conditioning rolls (12), as viewed in the running direction of the material web, are arranged between the first cooling roll (8) and further cooling rolls (14-21).

10. Cooling and conditioning unit according to one of the preceding claims, **characterized in that** at least some of the cooling rolls (8, 14-21) are motor-driven rolls.

11. Cooling and conditioning unit according to one of Claims 1 to 9, **characterized in that** at least some of the cooling rolls (8, 14-21) are freely rotatable, nondriven rolls.

12. Dryer for drying a printed material web (7) in a web-fed rotary press, having a large number of cooling rolls (8, 14-21) which are arranged substantially vertically one above another in such a way that the material web (7) is led around the cooling rolls (8, 14-21) along a web path extending substantially vertically, **characterized by** a first cooling roll (8) with a diameter (24) of less than 300 mm and further cooling rolls (14 to 21) arranged downstream of the first and having a respective diameter (24) of less than 300 mm, the first cooling roll (8) and the further cooling rolls (14 to 21) being arranged in the housing (2) of the dryer, and the further cooling rolls (14 to 21) arranged downstream being arranged in such a way that the material web (7) wraps around these at wrap angles between 180° and 270°.

13. Dryer according to Claim 12, **characterized in that** this comprises two conditioning rolls (12) arranged opposite each other to apply a liquid film to the material web (7).

## Revendications

1. Unité de refroidissement et de conditionnement (1) destinée à une bande de matériau sur laquelle est appliquée de l'encre, sur au moins une face, comportant un grand nombre de rouleaux de refroidissement (8, 14, 15, 16, 17, 18, 19, 20, 21) qui sont disposés dans un carter (2), sensiblement verticalement les uns au-dessus des autres, et autour desquels la bande matériau (7) est guidée le long d'un parcours de bande s'étendant sensiblement de manière verticale, l'unité de refroidissement et de conditionnement (1) succédant directement à un sécheur de manière telle que la bande de matériau (7) pénètre directement à partir de la sortie du sécheur, dans l'entrée (6) de l'unité de refroidissement et de conditionnement (1),
**caractérisée par** un premier rouleau de refroidissement (8) d'un diamètre (24) inférieur à 300 mm et en aval de celui-ci, d'autres rouleaux de refroidissement (14 à 21) avec un diamètre (24) respectif inférieur à 300 mm, lesdits autres rouleaux de refroidissement (14 à 21) en aval étant disposés de manière à ce que la bande de matériau (7) s'y enroule selon des angles d'enroulement entre 180° et 270°.

2. Unité de refroidissement et de conditionnement selon la revendication 1, **caractérisée en ce que** le carter (2) de l'unité de refroidissement et de conditionnement (1) est directement voisin du carter du sécheur placé en amont.

3. Unité de refroidissement et de conditionnement selon la revendication 1, **caractérisée en ce que** le carter (2) de l'unité de refroidissement et de conditionnement (1) est intégré dans le carter du sécheur.

4. Unité de refroidissement et de conditionnement selon l'une des revendications précédentes, **caractérisée en ce que** les rouleaux de refroidissement (8, 14, 15, 16, 17, 18, 19, 20, 21) sont disposés de manière décalée les uns par rapport aux autres.

5. Unité de refroidissement et de conditionnement selon la revendication 4, **caractérisée en ce que** les rouleaux de refroidissement (8, 14, 15, 16, 17, 18, 19, 20, 21) sont disposés de manière décalée les uns par rapport aux autres relativement à la hauteur (3) du carter (2).

6. Unité de refroidissement et de conditionnement selon la revendication 4 ou 5, **caractérisée en ce que** les rouleaux de refroidissement (8, 14, 15, 16, 17, 18, 19, 20, 21) sont disposés de manière décalée les uns par rapport aux autres relativement à la longueur (4) du carter (2).

7. Unité de refroidissement et de conditionnement selon l'une des revendications précédentes, **caractérisée en ce que** les rouleaux de refroidissement sont disposés de manière superposée par paire dans un plan s'étendant sensiblement verticalement.

8. Unité de refroidissement et de conditionnement selon l'une des revendications précédentes, **caractérisée en ce que** celle-ci comprend deux rouleaux de conditionnement (12) disposés en opposition et destinés à l'application d'un film de liquide sur la bande de matériau (7).

9. Unité de refroidissement et de conditionnement selon la revendication 8, **caractérisée en ce que** les rouleaux de conditionnement (12) sont disposés, en se référant à la direction de marche de la bande de matériau, entre le premier rouleau de refroidissement (8) et d'autres rouleaux de refroidissement (14 - 21).

10. Unité de refroidissement et de conditionnement selon l'une des revendications précédentes, **caractérisée en ce qu'**au moins une partie des rouleaux de refroidissement (8, 14- 21) sont des rouleaux entraînés par moteur.

11. Unité de refroidissement et de conditionnement selon l'une des revendications 1 à 9, **caractérisée en ce qu'**au moins une partie des rouleaux de refroidissement (8, 14 - 21) sont des rouleaux librement tournants, non entraînés.

12. Sécheur destiné à sécher une bande de matériau imprimée (7) dans une rotative d'impression continue ou à bobines, comprenant un grand nombre de rouleaux de refroidissement (8, 14 - 21) qui sont disposés sensiblement verticalement les uns au-dessus des autres, de façon à ce que la bande matériau (7) soit guidée autour des rouleaux de refroidissement (8, 14 - 21), le long d'un parcours de bande s'étendant sensiblement de manière verticale, **caractérisé par** un premier rouleau de refroidissement (8) d'un diamètre (24) inférieur à 300 mm et en aval de celui-ci, d'autres rouleaux de refroidissement (14 à 21) avec un diamètre (24) respectif inférieur à 300 mm, le premier rouleau de refroidissement (8) et lesdits autres rouleaux de refroidissement (14 à 21) en aval étant disposés dans le carter (2) du sécheur, et lesdits autres rouleaux de refroidissement (14 à 21) en aval étant disposés de manière à ce que la bande de matériau (7) s'y enroule selon des angles d'enroulement entre 180° et 270°.

13. Sécheur selon la revendication 12, **caractérisé en ce qu'**il comprend deux rouleaux de conditionnement (12) disposés en opposition et destinés à l'application d'un film de liquide sur la bande de matériau (7).
